# EUROPÄISCHE PATENTSCHRIFT

(11) **EP 0 554 717 B1**
(45) Veröffentlichungstag und Bekanntmachung des Hinweises auf die Patenterteilung: **09.04.1997**
(21) Anmeldenummer: 93100832.0
(22) Anmeldetag: 21.01.1993
(51) Int. Cl.: A61H 33/02, B05B 15/06

(54) **Whirlpooldüse mit Schwenkbegrenzung**
Whirlpool jet with limited swivel
Buse d'hydromassage à pivotement limité

(30) Priorität: 01.02.1992 DE 4202957
(43) Veröffentlichungstag der Anmeldung: 11.08.1993
(73) Patentinhaber: HOESCH Metall + Kunststoffwerk GmbH & Co., 52304 Düren (DE)
(72) Erfinder:
(74) Vertreter: Langmaack, Jürgen, Dipl.-Ing.

(56) Entgegenhaltungen:
- DE-U- 8 812 993
- GB-A- 1 592 982

## Beschreibung

Die Erfindung betrifft eine Düse zur Einleitung strömender Medien, vorzugsweise Wasser und/oder Luft, in eine Wanne, mit einem an der Wannenwandung befestigbaren Gehäuse, das mit wenigstens einer Zuleitung für ein Medium versehen ist und das mit einem wannenseitig ausmündenden Düsenkörper versehen ist, der über ein kugelförmiges Halteteil allseitig schwenkbar im Gehäuse gelagert ist, das mit wenigstens einer Mündung für das Medium versehen ist.

Mit Hilfe derartiger Düsen wird an Badewannen oder sogenannten Whirlpools als Medium Wasser und/oder ein Wasser-Luft-Gemisch in den gefüllten Wanneninnenraum mit Hilfe einer Pumpe eingeleitet. Die Richtung des durch die jeweilige Düse gebildeten Strahls kann nun durch Verschwenken des Düsenkörpers vom Badenden eingestellt werden, wobei - bezogen auf die Wandnormale - ein Schwenkwinkel von etwa 30° nach allen Seiten möglich ist. Da die Düsen mit Abstand oberhalb des Wannenbodens angeordnet sind, besteht hierbei die Gefahr, daß trotz Überdeckung der Düsenmündung durch die Wannenfüllung bei hochgeschwenkter Düse der Düsenstrahl die Wasseroberfläche durchbricht und der Düsenstrahl über den gegenüberliegenden Wannenrand hinausspritzt (DE-U-88 12 993).

Aus der GB-A-1 592 982 ist eine Düse der eingangs bezeichneten Art bekannt, deren kugelförmiges Halteteil in einem der Kugelkontur angepaßten Dichtungsring aus Gummi gehalten ist. Zur Beschränkung des Schwenkwinkels ist innerhalb des Gehäuses im oberen Gehäusebereich eine gegen den Rand des kugelförmigen Halteteils vorspringende Nase angeordnet. Derartige innerhalb der Düse angeordnete Vorsprünge erhöhen die Gefahr von Ablagerungen und der Bildung von Bakterienherden und erschweren damit die unbedingt notwendige Reinigung und Desinfektion der Düse. Eine wünschbare Begrenzung der seitlichen Verschwenkbarkeit ist nicht möglich. Da der Ansatz im Düsengehäuse angeordnet ist, sind ohne Änderungen an dem aufwendigen Herstellungswerkzeug für das Düsengehäuse Anpassungen an unterschiedliche Wannenmodelle mit unterschiedlichen Wandneigungen nicht möglich.

Der Erfindung liegt die Aufgabe zugrunde, die vorstehend geschilderten Nachteile zu beheben.

Diese Aufgabe wird mit den im Anspruch 1 angegebenen Mitteln gelöst. Durch die Geometrie der Vorderkante des Halteringes wird der Schwenkbereich vorgegeben, so daß eine uneingeschränkte Verschwenkmöglichkeit nach unten und zur Seite von maximal etwa 30° gegenüber der Wandnormalen erhalten bleibt, während die Verschwenkbarkeit nach oben reduziert ist. Hierbei hat sich eine Begrenzung des Schwenkwinkels von etwa 6° bis 10° - bezogen auf die Wandnormale - als zweckmäßig erwiesen. Durch eine entsprechende Veränderung der Kontur des Halteringes kann auch eine Begrenzung der Schwenkmöglichkeit zur Seite hin vorgesehen werden.

Eine Ausgestaltung der Erfindung ist im Anspruch 2 angegeben, die eine für die Herstellung und die Montage einfache Konstruktion darstellt, die eine zuverlässige und fehlerfreie Installation ermöglicht. Bei der überwiegend verwendeten Form des Düsenkörpers, bei der der kugelförmige Halteteil wannenseitig in ein Düsenrohr ausläuft, wird der mit dem Vorsprung des Halteringes zusammenwirkende Ansatz zur Begrenzung des Schwenkwinkels durch dieses Düsenrrohr selbst gebildet. Bei Düsenkörpern, die lediglich aus einem gelochten Kugelkörper bestehen, muß auf dem Kugelkörper ein vorzugsweise ringförmig und koaxial zur Düsenmündung verlaufender Vorsprung als Ansatz vorgesehen werden. In beiden Fällen ist die Begrenzung des Schwenkwinkels nach oben in jedem Fall gewährleistet, auch wenn der Düsenkörper selbst um seine Düsenachse im Gehäuse verdreht wird.

In weiterer Ausgestaltung der Erfindung ist vorgesehen, daß zur Sicherung gegen Verdrehen der Haltering wenigstens eine radial ausgerichtete Nase aufweist, die mit wenigstens einer von vorzugsweise mehreren entsprechenden axial ausgerichteten Nut im Gehäuse zusammenwirkt und daß der Haltering über einen Gewindering im Gehäuse befestigt wird. Hierdurch ist bei der Montage eine einwandfreie Zuordnung des die Schwenkrichtung begrenzenden Ansatzes in bezug auf das Gehäuse möglich. Je nach konstruktiver Ausgestaltung der einzelnen Teile der Düse, insbesondere im Hinblick auf die Fertigung als gespritztes Kunststoffteil, kann die Zuordnung von Nase und Nut auch vertauscht werden. Durch Umsetzen des Halteringes bei der Monatge kann dann die Ausrichtung der Begrenzung verändert werden.

Mit den Begriffen "Haltering" und "Stützkragen" sind die Bauelemente einer Düse bezeichnet, die die Lagerung des kugelförmigen Halteteils im Gehäuse bewirken. Hierbei kann der Stützkragen unmittelbar an das Gehäuse angeformt sein oder aber auch Teil einer Anordnung von mehreren konzentrischen Bauelementen sein, die innerhalb des Gehäuses eine ventilartige Bewegung des Düsenkörpers ermöglichen.

Die Erfindung wird anhand schematischer Zeichnungen eines Ausführungsbeispieles näher erläutert. Es zeigen:
- Fig. 1: einen Vertikalschnitt durch eine Düse,
- Fig. 2: den Düsenkörper in seiner maximalen oberen Schwenkstellung,
- Fig. 3: den Düsenkörper in seiner maximalen unteren Schwenkstellung.

Die in Fig. 1 dargestellte Düse 1 für eine Whirlpoolwanne weist in etwa topfförmiges Gehäuse 2 auf, das von der Wanneninnenseite 3 her durch eine Bohrung in der Wannenwandung 4 hindurchgesteckt und mit der Wannenwandung 4 über einen Gewindering 5 abdichtend befestigt ist. Das Gehäuse 2 weist bei der dargestellten Ausführungsform auf der Wannenaußenseite 6 einen nach unten gerichteten Anschlußstutzen 7 für eine mit einer Pumpe verbundenene Zuleitung für Wasser und einen nach oben gerichteten Anschlußstutzen 8 für eine Luftansaugleitung auf. Der Anschluß 8 für die Luftansaugleitung mündet in den topfförmigen Innenraum des Gehäuses 2 in eine Ansaugdüse 9 aus, die von der Mündung 10 der Wasserzuleitung 7 ringförmig umfaßt ist.

Die Mündung 10 wird zur Wanneninnenseite hin durch einen Stützkragen 11 begrenzt, der in Verbindung mit einem Haltering 12 den mit einem kugelförmigen Halteteil 13 versehenen Düsenkörper 14 mit dem Gehäuse verbindet. Bei dem dargestellten Ausführungsbeispiel ist an den kugelförmigen Halteteil 13 ein in den Wanneninnenraum 3 gerichtetes Düsenrohr 15 angeschlossen. Der Düsenkörper ist hierbei im Gehäuse 2 in bezug auf die Luftansaugdüse 9 so angeordnet, daß sich der durch die Bohrung im kugelförmigen Halteteil 13 und das Düsenrohr 15 gebildete Düsenkanal 16 bis in den Bereich der Mündung 10 erstreckt; so daß das durch die Mündung 10 strömende Wasser infolge der Geschwindigkeitserhöhung im Bereich der Mündung der Ansaugdüse 9 über die mit dem Anschlußstutzen 8 verbundene Ansaugleitung Luft ansaugt und somit durch den Düsenkanal 16 in die Wanne ein Strahl aus einem Wasser-Luft-Gemisch eintritt.

Die Lagerung des Düsenkörpers 14 über den kugelförmigen Halteteil 13 ermöglicht nun ein allseitiges Verschwenken des Düsenkörpers im Düsengehäuse, so daß dem aus dem Düsenkanal 16 austretenden Strahl innerhalb der durch die Geometrie vorgegegebenen Grenze jede beliebige Strahlrichtung gegeben werden kann. Um nun das Verschwenken nach oben zu begrenzen, ist der Haltering 12 in seinem obenliegenden Bereich mit einem Vorsprung 17 versehen, an dessen Vorderkante 18 das Düsenrohr 15 beim Hochschwenken anschlägt. Der Vorsprung 17 ragt hierbei weiter in Richtung des Wanneninneraums als die übrigen Bereiche der vorderen Ebene 19 des Halteringes 12. Da die Ausrichrung der Düse 1 an der Wannenwandung durch den nach unten gerichteten Anschlußstutzen 7 vorgegeben ist, weist nun der Haltering eine oder mehrere Nasen 20 auf, die in entsprechende axial ausgerichtete Nuten 21 am Stützkragen 11 eingreifen. Hierdurch ist eine exakte Zuordnung des Vorsprunges 17 in bezug auf die vertikale Ausrichtung des Gehäuses 2 vorgegeben. Der lose auf den Stützkragen 11 aufschiebbare Haltering 12 wird durch einen Schraubring 22 am Gehäuse 2 festgelegt, wobei der Schraubring 22 mit einer Zierabdeckung 23 versehen ist, die den wanneninnenseitigen Haltekragen 24 des Gehäuses 2 abdeckt.

Aus Fig. 2 ist ersichtlich, daß der Düsenkörper nur so weit hochgeschwenkt werden kann, bis die Kante 18 des Vorsprunges 17 an der Außenseite des Düsenrohres 15 zur Anlage kommt. Bei dem dargestellten Ausführungsbeispiel beträgt der nach oben mögliche Schwenkwinkel etwa 6°.

Da der den Schwenkwinkel begrenzende Vorsprung nur in dem obenliegenden Bereich des Halteringes 12 angeordnet ist, kann der Düsenkörper 14 nach unten und auch in der Horizontalen nach beiden Seiten so weit verschwenkt werden, bis das Düsenrohr 15 an der durch die Vorderebene 19 des Halteringes 12 definierten Begrenzungskante 20 zur Anlage kommt. Bei dem dargestellten Ausführungsbeispiel beträgt dieser Schwenkwinkel etwa 30°.

Bei der dargestellten Düsenbauform wird das Wasser-Luft-Gemisch, wie vorstehend beschrieben, unmittelbar in der Düse selbst erzeugt. Die Erfindung ist jedoch nicht auf diese Düsenbauform beschränkt, sondern läßt sich in gleicher Weise auch auf Düsenbauformen anwenden, bei denen das Wasser-Luft-Gemisch außerhalb der Düse erzeugt wird und bereits als Gemisch der Düse zugeleitet wird. In diesem Falle entfällt bei ansonsten im wesentlichen unverändertem Aufbau lediglich die Ansaugdüse 9 mit dem zugehörigen Anschlußstutzen 8 für eine Luftansaugleitung.

Die Erfindung ist auch anwendbar auf solche Systeme, bei denen der Stützkragen 11 mit dem Haltering 12 zu einer gesonderten ringförmigen Baueinheit ausgebildet ist, die gegenüber dem Gewindering 22 über Druckfedern abgestützt und im Gehäuse 2 als Ventilkörper axial bewegbar geführt ist, wobei zumindest die Mündung 10 der Wasserzuleitung 7 in drucklosem Zustand abgeschlossen ist. Bei einer derartigen Ausbildung muß dann das aus Stützkragen 11 und Haltering 12 gebildete geschlossene Bauelement seinerseits axial verschiebbar aber unverdrehbar im Gehäuse 2 geführt werden.

## Patentansprüche

1. Düse zur Einleitung von Wasser und/oder Luft in eine Wanne, mit einem an der Wannenwandung (4) befestigbaren Gehäuse (2), das mit wenigstens einer Zuleitung für ein Medium und einer Mündung (10) versehen ist, die in einen wannenseitig ausmündenden Düsenkörper (14) ausmündet, der über ein kugelförmiges Halteteil (13) allseitig schwenkbar im Gehäuse (2) gelagert ist, das mit Mitteln versehen ist, durch die der Schwenkwinkel des Düsenkörpers (14) in einer Schwenkrichtung nach oben gegenüber den anderen möglichen Schwenkrichtungen enger begrenzt ist, dadurch gekennzeichnet, daß das Mittel zur Begrenzung des Schwenkwinkels durch einen mit dem Gehäuse verbundenen Haltering (12) gebildet ist, der das kugelförmige Halteteil (13) wannenseitig umgreift und dessen wannenseitige Vorderkante mit einem Ansatz am Düsenkörper (14) zur Begrenzung des Schwenkwinkels zusammenwirkt und im oberen Bereich einen Vorsprung aufweist, der die übrigen Bereiche der vorderen Ebene des Halterings (12) überragt.

2. Düse nach Anspruch 1, dadurch gekennzeichnet, daß im Gehäuse (2) ein konzentrisch zur Mündung (10) für das Medium angeordneter Stützkragen (11) vorgesehen ist, auf dem sich das gehäuseseitige Ende des kugelförmigen Halteteils (13) abstützt und mit dem der Haltering (12) in Verbindung steht, der axial verschiebbar und gegen Verdrehen gesichert am Gehäuse (2) gehalten ist.

3. Düse nach Anspruch 1 oder 2, dadurch gekennzeichnet, daß zur Sicherung gegen Verdrehen der Haltering (12) wenigstens eine radial ausgerichtete Nase (20) aufweist, die mit wenigstens einer von vorzugsweise mehreren entsprechenden axial ausgerichteten Nuten (21) im Gehäuse (2) zusammenwirkt und der Haltering (12) über einen Gewindering (22) am Gehäuse (2) festgelegt ist.

## Claims

1. A nozzle for introducing water and/or air into a tub, comprising a housing (2) attachable to the tub wall (4), which housing is provided with at least one feed line for a medium and a mouthpiece (10) which opens into a nozzle body (14) which opens on the tub side, which body is mounted in the housing (2) to be pivotable on all sides via a spherical holding element (13) which is provided with means by means of which the pivot angle of the nozzle body (14) is more narrowly limited in an upward pivoting direction than in the other possible pivoting directions, characterised in that the means for limiting the pivot angle is formed by a holding ring (12) connected to the housing, which ring surrounds the spherical holding element (13) on the tub side and the tub-side front edge of which cooperates with a shoulder on the nozzle body (14) for limiting the pivot angle and has in the upper region a projection which protrudes past the other regions of the front plane of the holding ring (12).

2. A nozzle according to Claim 1, characterised in that a supporting collar (11) arranged concentrically to the mouthpiece (10) for the medium is provided in the housing (2), on which collar the housing-side end of the spherical holding element (13) is supported and to which the holding ring (12) is connected, which is held on the housing (2) so as to be axially displaceable and secured against turning.

3. A nozzle according to Claim 1 or 2, characterised in that in order to secure against turning the holding ring (12) has at least one radially oriented nose (20) which cooperates with at least one of preferably a plurality of corresponding axially oriented grooves (21) in the housing (2) and the holding ring (12) is fixed on the housing (2) via a threaded ring (22).

## Revendications

1. Buse pour l'introduction d'eau et/ou d'air dans une baignoire, avec une armature (2), pouvant être fixée à la paroi (4) de la baignoire, qui est munie d'au moins une conduite d'amenée pour un fluide et un orifice (10) qui débouche dans un corps de buse (14), débouchant du côté de la baignoire et qui est logé dans l'armature (2) de manière à pouvoir pivoter dans tous les sens par l'intermédiaire d'une pièce de support (13) sphérique, qui est munie de moyens qui limitent l'angle de pivotement du corps de buse (14) plus étroitement dans une direction de pivotement vers le haut que dans les autres directions possibles de pivotement, caractérisée en ce que le moyen pour limiter l'angle de pivotement est formé par une bague de support (12) liée à l'armature, qui entoure la pièce de support (13) sphérique du côté de la baignoire et dont l'arête avant du côté de la baignoire coopère avec un épaulement sur le corps de buse (14) pour limiter l'angle de pivotement et comporte dans sa partie supérieure une partie en saillie qui dépasse les autres zones du plan avant de la bague de support (12).

2. Buse selon la revendication 1, caractérisée en ce qu'un rebord d'appui (11), agencé de manière concentrique par rapport à l'orifice (10) destiné au fluide, est prévu dans l'armature (2), sur lequel s'appuie l'extrémité, située du côté de l'armature, de la pièce de support (13) sphérique, et auquel est liée la bague de support (12), qui est montée mobile axialement mais immobile en rotation dans l'armature (2).

3. Buse selon la revendication 1 ou 2, caractérisée en ce que, pour interdire la rotation, la bague de support (12) comporte au moins un tenon (20) orienté radialement qui coopère dans l'armature (2) avec au moins une, parmi de préférence plusieurs rainures (21) correspondantes orientées axialement et la bague de support (12) est fixée à l'armature (2) par l'intermédiaire d'une bague filetée (22).
